# EUROPÄISCHE PATENTSCHRIFT

(11) **EP 1 327 015 B1**
(45) Veröffentlichungstag und Bekanntmachung des Hinweises auf die Patenterteilung: **20.04.2005**
(21) Anmeldenummer: 01987823.0
(22) Anmeldetag: 17.10.2001
(51) Int. Cl.: D03D 47/34, B65H 51/22

(54) **LIEFERGERÄT**
SUPPLY DEVICE
APPAREIL D'ALIMENTATION

(30) Priorität: 18.10.2000 DE 10051635; 16.02.2001 DE 10107311; 26.06.2001 SE 0102272
(43) Veröffentlichungstag der Anmeldung: 16.07.2003
(73) Patentinhaber: IROPA AG, 6341 Baar (CH)
(72) Erfinder: HALVARSSON, Björn, S-523 30 Ulricehamn (SE); MAGNUSSON, Patrick, S-506 38 BOras (SE); SVANSTRÖM, Anders, S-523 33 Ulricehamn (SE)
(74) Vertreter: Grünecker, Kinkeldey, Stockmair & Schwanhäusser Anwaltssozietät
(86) Internationale Anmeldenummer: PCT/EP2001/012023
(87) Internationale Veröffentlichungsnummer: WO 2002/033156

(56) Entgegenhaltungen:
- EP-A1- 0 250 359
- US-A- 4 372 349

## Beschreibung

Die Erfindung betrifft ein Liefergerät der im Oberbegriff des Anspruchs 1 angegebenen Art.

Ein Liefergerät dieser Art ist bekannt aus DE 30 32 971 C und wird dort im Wechsel mit wenigstens einem weiteren ähnlichen Liefergerät betrieben. Es handelt sich um ein Messliefergerät, das die Länge des bei einem Schuss eingetragenen Fadens bemisst. Zu diesem Zweck sind im Speicherkörper vier radial orientierte, stiftförmige Stoppelemente mit einem Planetengetriebe gekoppelt, das von der Antriebswelle des Wickelorgans angetrieben wird und jedes Stoppelement für sich aus einer radial von der Speicherfläche entfernten Position nahe beim Wickelorgan vor eine gerade im Entstehen begriffene Windung des aus dem Wickelorgan kommenden Fadens und dann in axialer Richtung bis in die Stoppstellung verlagert, in der der abgezogene Faden an dem Stoppelement gefangen wird. Anschließend wird das Stoppelement wieder in radialer Richtung von den Windungen wegverstellt. Das Stoppelement fungiert als Förderelement für die Windungen auf dem Speicherkörper und beendet den jeweiligen Schuss. Da das Stoppelement nicht in der Lage ist, den Schuss einzuleiten, ist stromab eine gesteuerte Fadenklemme vorgesehen, die den Faden festklemmt, während das Stoppelement von den Windungen weg verstellt wird. Das Verstellen bzw. Öffnen der Fadenklemme in die Passivstellung leitet den Schuss ein. Da sich jedes Stoppelement mit dem Zwangsantrieb nur relativ langsam bewegt und der Zwangsantrieb groß baut, braucht der Speicherkörper unerwünscht großen Durchmesser (starke Ballonbildung), und wird für eine hohe Schussfrequenz sogar im Wechsel wenigstens ein weiteres ähnliches Liefergerät benötigt. Die mechanische Belastung für den Faden ist hoch. Die mechanische Belastung und die durch den großen Speicherkörperdurchmesser bedingte starke Ballonwirkung können bei hoher Fadenabzugsgeschwindigkeit häufige Fadenbrüche oder Schussstörungen und Eintragverzögerungen bewirken.

Ein ähnliches Liefergerät ist bekannt aus EP 0 250 359 A. Jedes Stoppelement ist ein Zahn eines Zahnrades, der bei der von der Antriebswelle des Wickelorgans abgeleiteten Antriebsbewegung des Zahnrades allmählich zwischen die Windungen auf der Speicherfläche geschoben und dann mit den Windungen vorwärtsbewegt wird, ehe er in der Stoppstellung den Schuss beendet. Die für die Einleitung des Schusses benötigte Fadenklemme ist am Speicherkörper vorgesehen. Das Liefergerät benötigt wegen der langsamen Zwangsbewegung jedes Stoppelementes für höhere Schussgeschwindigkeiten und wegen des Bauraums des Antriebs einen Speicherkörper mit verhältnismäßig großem Durchmesser, der einen unerwünscht starken Balloneffekt (mechanische Belastung im Faden und Flugzeitverzögerung) bedingt.

Der Erfindung liegt die Aufgabe zugrunde, ein Liefergerät der eingangs genannten Art zu schaffen, das für hohe Schussfrequenzen und hohe Schussgeschwindigkeiten auch bei empfindlichem Fadenmaterial geeignet ist weitgehend störungsfrei arbeitet, und optimal kurze Schusszeiten ermöglicht.

Die gestellte Aufgabe wird mit den Merkmalen des Anspruchs 1 gelöst.

Die Kombination eines kleindurchmessrigen Speicherkörpers und eines ausschließlich durch die Windungen bei deren Förderbewegung axial bis in die Stoppstellung bewegbaren Stoppelements ermöglicht es überraschend, das Fadenliefergerät weitgehend störungsfrei auch für hohe Schussfrequenzen und/oder Schussgeschwindigkeiten selbst bei empfindlichem Fadenmaterial zu verwenden. Der kleindurchmessrige Speicherkörper vermindert die Ballonwirkung bzw. die im Fadenballon zwischengespeicherte kinetische Energie nachdrücklich, so dass ohne exzessive mechanische Belastung des Fadens höchste Schussgeschwindigkeiten und vor allem kurze Schusszeiten möglich sind. Allerdings bedingt der kleindurchmessrige Speicherkörper eine große Anzahl von Windungen für jeden Schuss und das Vermeiden mechanischer Beeinträchtigungen der Windungsbewegungen auf dem Speicherkörper durch das Stoppelement. Diese Forderung erfüllt das Stoppelement, wenn es ausschließlich durch die Windungen axial in die Stoppstellung bewegt wird. Das Stoppelement braucht für diese Bewegung keinen Antrieb, weil es von den Windungen mitgenommen wird und der Förderbewegung der Windungen, die auf andere Weise während des Wickelvorgangs erzeugt wird, mit minimalem oder gar keinem mechanischen Widerstand folgt (von den Windungen geschlepptes Stoppelement). Da die Bewegung des Stoppelementes in die Stoppstellung keine Steuerung von außen oder innen benötigt, braucht der Antrieb des Stoppelementes nur den präzisen Eingriff des Stoppelementes zwischen die Windungen steuern, und später den Eingriff wieder zu lösen. In der Kombination resultieren diese Merkmale in einem synergistischen Effekt, der zu hoher Betriebszuverlässigkeit selbst bei hoher Fadengeschwindigkeit und/oder zu kurzen Schusszeiten und/oder hoher Schussfrequenz führt. Unter einem kleindurchmessrigen Speicherkörper wird hier ein Speicherkörper verstanden, der entgegengesetzt zur konventionellen Tendenz bei Liefergeräten mit Fadenbemessungsfunktion einen erheblich kleineren Außendurchmesser hat. Bei Liefergeräten mit Fadenbemessungsfunktion wird nämlich ein großer Speicherkörper auch eingesetzt, um für jeden Schuss möglichst wenige Windungen, und auch insgesamt einen axial kurzen Fadenvorrat, auf dem Speicherkörper zu haben.

Mit hoher Schussgeschwindigkeit würde eine herkömmlich gesteuerte Fadenklemme unter Umständen nicht zurecht kommen, um den Schuss präzise auf den Webmaschinentakt abgestimmt einzuleiten. Deshalb unterstützt die Fadenklemme mit ihrem Schnellöffnungsmechanismus die positiven Effekte des kleindurchmessrigen Speicherkörpers und des nur durch die Windungen in die Stoppstellung bewegten Stoppelementes, indem sie den Schuss zu einem präzise vorherbestimmten Zeitpunkt und außerordentlich rasch einleitet, z.B. innerhalb nur weniger Millisekunden oder kürzer.

Zweckmäßig ergibt sich mit dem Außendurchmesser des Speicherkörpers nur eine Speicherflächenumfangskrümmung, die zumindest im Wesentlichen mit der natürlichen Speicherfähigkeit von Natur- oder Synthetik- oder Verbund-Fadenmaterial für seine kleinste unerzwungene Krümmung korrespondiert. Dann liegen die Fadenwindungen relativ kraftlos und wohlgeordnet auf dem Speicherkörper, so dass sich beim Abzug von dem so kleinen Außendurchmesser nur eine geringe Ballonwirkung ergibt. Mit der natürlichen Speicherfähigkeit des Fadens für seine kleinste unerzwungene Krümmung ergibt sich eine bestimmte Fadenkrümmung, wenn ein freier Fadenabschnitt auf einer glatten Oberfläche zu einer sehr kleinen Schlaufe gebogen und dann freigegeben wird. Diese Schlaufe expandiert dann nur bis zu einer Restkrümmung. Diese Restkrümmung wird als Richtmaß für den Außendurchmesser des Speicherkörpers genutzt. Erstaunlicherweise zeigt sich dabei, dass verschiedenste Fadenqualitäten und verschiedenste Fadenmaterialien mit sehr wenigen Ausnahmen ganz ähnliche unerzwungene Restkrümmungen entwickeln, und deshalb gut mit dem kleinen Speicherkörper zu verarbeiten sind.

Bei einem Außendurchmesser zwischen etwa 25 bis 55 mm, vorzugsweise sogar bei nur etwa 35 bis 40 mm, ist die Ballonwirkung auch bei hoher Schussgeschwindigkeit wünschenswert gering. (Die Fliehkraft im Faden ist in etwa dem Quadrat des Krümmungsradius proportional). Der kleine Durchmesser ermöglicht erstaunlich kurze Schusszeiten bei moderatem Energieeinsatz, weil der Faden sich willig abziehen lässt. Ein derart kleiner Speicherkörper kann auch für Liefergeräte für Projektil- oder Greiferwebmaschinen zweckmäßig sein, z.B. mit einer mit dem kleinen Speicherkörper kooperierenden Abzugsbremse. Das Stoppelement und. die Fadenklemme wären dann ggfs nicht erforderlich.

Der Außendurchmesser kann so klein sein, dass die axiale Länge der Speicherfläche wesentlich größer ist als der Außendurchmesser.

Zweckmäßig ist das Stoppelement über ein Gelenk mit einem axial stationären Radialverstellantrieb verbunden, der das Stoppelement präzise getimed und zielsicher zum Eingriff vor die gerade ankommende Fadenwindung aus dem Wickelorgan einstellt. Danach verbleibt das Gelenk bzw. der Biegebereich dem Stoppelement den Freiheitsgrad, dank dessen er sich im Wesentlichen kraftlos durch die Förderbewegung der Windungen auf dem Speicherkörper mit diesen bis in die Stoppstellung bringen lässt.

Damit das Stoppelement axial wieder zurückverstellt werden kann, um für die nächste Fadenbemessungsfunktion vor der ersten entstehenden Windung bereitzustehen, wird ein Axialverstellantrieb eingesetzt, der das Stoppelement in der Freigabestellung im Gelenk oder Biegebereich zurückstellt. Alternativ könnten auch mehrere nacheinander arbeitende Stoppelemente benutzt werden.

In der Stoppstellung sollte das Stoppelement an einem axialen Anschlag abgefangen werden. Dieser Anschlag kann im Speicherkörper oder auch radial außerhalb des Speicherkörpers angeordnet sein.

Da beim Abfangen des Fadens in der Stoppstellung des Stoppelementes aus der momentanen Verzögerung der Fadenmasse der gefürchtete Streckschlag eintritt, ist es besonders zweckmäßig, dem Stoppelement in der Stoppstellung einen Anschlagdämpfer zuzuordnen, mit dem der Streckschlag gemildert wird. Diese Maßnahme verringert die Gefahr eines Fadenbruches nachhaltig. Der Anschlagdämpfer zehrt durch elastisches Nachgeben Energie auf, die vom verzögerten Faden in das Stoppelement eingeleitet wird. Beispielsweise bewegt sich der Anschlag für das Stoppelement gegen Federkraft über einen kleinen Hub entweder in axialer Richtung, in einer schrägen Richtung oder in Umfangsrichtung des Speicherkörpers, um diese Energie aufzuzehren. Es könnte sogar das Stoppelement in sich elastisch verformbar sein, um die Anschlagdämpfung vorzunehmen, sobald der Faden abrupt abgestoppt und gleichzeitig das Stoppelemente am Anschlag angelegt ist.

Um den Zeitpunkt des Einleitens des Schusses durch die Fadenklemme exakt steuern und vorherbestimmen zu können, ist es zweckmäßig, die Fadenklemme durch einen Betätigungsmagneten zu öffnen und dabei der aktiven Armatur des Betätigungsmagneten gegenüber dem Klemmelement der Fadenklemme einen Leerhub zu ermöglichen. Bei erregtem Betätigungsmagneten nutzt die Armatur den Leerhub, um ohne die Masse des Klemmelementes und die entgegengesetzte Federkraft zunächst zu beschleunigen und kinetische Energie aufzubauen, und erst nach Durcheilen des Leerhubes mit hoher Beschleunigung und/oder hoher kinetischer Energie das Klemmelement schlagartig in die Passivstellung zu verlagern. Auf diese Weise lässt sich eine Öffnungszeit in der Größenordnung nur weniger Millisekunden oder kürzer erzielen.

Im Hinblick auf eine saubere Fadenkontrolle in der Operationsphase, in der das Stoppelement aus der Stoppstellung in die Freigabestellung gebracht wird, kann es zweckmäßig sein, die den Faden bereits klemmende Fadenklemme in etwa entgegengesetzt zur Abzugsrichtung des Fadens zum Speicherkörper hin zu verstellen. Dafür wird ein Stellantrieb eingesetzt, beispielsweise ein Schrittmotor, der die Fadenklemme verschiebt oder verschwenkt. Durch die Annäherung der den Faden haltenden Fadenklemme an den Speicherkörper wird der Fadenabschnitt zwischen der Fadenklemme und dem in der Stoppstellung angelangten Stoppelement entspannt, so dass beim Verstellen des Stoppelementes aus der Stoppstellung keine nennenswerte Streckspannung mehr in diesem Fadenabschnitt vorhanden ist, die andernfalls zu einer schlagartigen Entspannung beim Verstellen des Stoppelementes und damit zu einer Unordnung in den Fadenwindungen auf dem Speicherkörper führen könnte. Nachdem das Stoppelement in die Freigabestellung gebracht worden ist, und/oder nachdem die Fadenklemme in ihre Passivstellung umgestellt worden ist, wird die Fadenklemme wieder in der entgegengesetzten Richtung zurückgestellt.

Obwohl die Ballonwirkung bei dem kleinen Speicherkörper fast vemachlässigbar ist, kann der Faden in der Endphase des Schusses in einem Bewegungsraum rotieren, in welchem er an der Fadenklemme oder deren Klemmbereich hängen bleiben könnte. Deshalb sollte sich die Fadenklemme dann aus dem Bewegungsbereich entfernen lassen.

Anhand der Zeichnung wird eine Ausführungsform des Erfindungsgegenstandes erläutert. Es zeigen:
- Fig. 1: eine Perspektivansicht von Hauptkomponenten eines erfindungsgemäßen Liefergeräts,
- Fig. 2: eine schematische Seitenansicht eines fadenverarbeitenden Systems mit dem Fadenliefergerät der Fig. 1, und
- Fig. 3: einen schematischen Längsschnitt eines Details.

Ein Liefergerät F (Fig. 1 und 2) mit Fadenlängen-Bemessungsfunktion für eine Webmaschine T weist einen stationären Träger 1 auf, an welchem ein Speicherkörper K angeordnet ist, beispielsweise ähnlich einem Stabkäfig mit sich axial erstreckenden Stäben 3, deren Außenoberflächen eine annähernd zylindrische oder sich in Fig. 1 nach rechts verjüngende Speicherfläche 4 definieren. Die Stäbe 3 sind mit Fußteilen 5 so am Träger 1 angebracht, dass sie sich in einem bestimmten Bereich radial verstellen lassen (Radialverstellvorrichtungen 6), um den Außendurchmesser D des Speicherkörpers zur Anpassung an die Webbreite variieren zu können. Der Außendurchmesser D des Speicherkörpers K definiert eine Umfangskrümmung der Speicherfläche 4, die im Wesentlichen mit der natürlichen Speicherfähigkeit von Natur-, Synthetik- oder Mischfadenmaterial für dessen kleinste unerzwungene Krümmung korrespondiert. Beispielsweise beträgt der Außendurchmesser D nur zwischen etwa 25 und 55 mm. Vorzugsweise liegt der Außendurchmesser D bei nur etwa 35 bis 40 mm. Die axiale Länge der Speicherfläche 4 (L in Fig. 2) kann länger sein als das Maß des Außendurchmessers D.

Um den Außenumfang des Trägers 1 rotiert (Pfeil 2)ein Wickelorgan W, beispielsweise ein Wickelrohr, das mit einer nicht dargestellten, hohlen Antriebswelle verbunden ist.

An der Unterseite des Trägers 1 sind von den Stäben 3 zwei zu einem Stab 3' zusammengefasst, der einen axialen Anschlag 7 für ein Stoppelement S formt. Dem Anschlag 7 kann ein elastisch nachgebender Anschlagdämpfer G (gestrichelt angedeutet) zugeordnet sein. Das Stoppelement 5 könnte auch an einer anderen Position als untenliegend angeordnet sein.

Vor dem freien Stimende des Speicherkörpers K und in etwa axial ausgerichtet auf die Position des Stoppelementes S befindet sich ein Klemmbereich 8 einer Fadenklemme C. Die Fadenklemme C besitzt, vorzugsweise, einen Schnellöffnungsmechanismus 9, mit dem ein Klemmelement 13 gegen die Kraft einer Feder 12 in eine Passivstellung verstellbar (zu öffnen) ist, in der ein im Klemmbereich 8 gehaltener Faden Y freigegeben wird. Beispielsweise wird eine Armatur A eines Betätigungsmagneten M in Richtung des Pfeiles 14 verstellt, um das Klemmelement 13 aus der in Fig. 1 gezeigten Klemmstellung in seine Passivstellung zu verstellen.

Zusätzlich kann die Fadenklemme C mittels eines Stelltriebes 10 in etwa parallel zur Achse des Speicherkörpers oder bogenförmig (Doppelpfeil 11, 11") hin- und herverstellt, z.B. geschwenkt, werden.

In der schematischen Schnittansicht in Fig. 2 ist zu erkennen, wie der aus dem Wickelorgan W austretende Faden Y in aufeinanderfolgenden Fadenwindungen YT auf die Speicherfläche 4 des Speicherkörpers K aufgewickelt wird und einen Zwischen-Fadenvorrat bildet. Aus diesem Fadenvorrat wird der Faden Y von einer Eintragvorrichtung E der Webmaschine T abgezogen, beispielsweise einer Luftdüsenwebmaschine.

Auf dem Speicherkörper K in Fig. 1 werden bei der gezeigten Ausführungsform die Fadenwindungen durch permanentes Wickeln mittels des Wickelorgans 2 in Richtung zum Stirnende des Speicherkörpers K vorwärts gefördert (Förderbewegung B). In Fig. 2 ist gestrichelt als Alternative eine Vorschubeinrichtung V angedeutet, die beispielsweise über die Antriebswelle des Wickelorgans W angetrieben wird, und die Fadenwindungen YT voneinander separiert und/oder zum Stirnende fördert.

Das Stoppelement S ist ein Stift 15, der über ein Gelenk oder einen Biegebereich 16 mit einem axial stationären Radialverstellantrieb 17 verbunden ist, z.B. einem Magnetantrieb. Der Radialverstellantrieb 17 ist in der Lage, das Gelenk 16 in Richtung des Doppelpfeils 18 hin- und herzubewegen, und zwar, um das Stoppelement S in Eingriff mit den Windungen YT (wie gezeigt) zu schieben oder in eine Freigabestellung (nicht gezeigt) zu ziehen, in der Stoppelement S keinen Einfluss auf die Windungen YT nimmt. In ausgezogenen Linien ist das Stoppelement S gezeigt, wie es gerade in den Weg der ersten entstehenden Windung YT eingreift. Bei der weiteren Drehbewegung des Wickelorgans W werden permanent neue Windungen gebildet. Die Förderbewegung B bewegt das Stoppelement S bis in die Stoppstellung (gestrichelt gezeichnet) am Anschlag 7. Der Stift 15 hat im Gelenk oder Biegebereich 16 einen Freiheitsgrad, dank dessen er der Förderbewegung B im Wesentlichen kraftlos folgt. Am Schussende wird in der Stoppstellung des Stoppelements S der Faden Y gegen weiteren Abzug schlagartig gesperrt. Während des Schusses ist die Fadenklemme C in ihrer Passivstellung. Der Anschlag 7 könnte im übrigen auch außerhalb des Speicherkörpers K positioniert sein, wie beispielsweise bei 7' angedeutet.

Nach dem Schussende wird die Fadenklemme C in der in Fig. 2 in ausgezogenen Linien gezeigten Position in ihre Klemmstellung gebracht, in der sie den Faden festhält.

Dann wird das Stoppelement S vom Radialverstellantrieb 17 aus dem Eingriff mit den Windungen in die Freigabestellung verstellt.

Ein Axialantrieb 19, z.B. ein Elektromagnet, verstellt das in der Freigabeposition angelangte Stoppelement S wieder in die Stellung, in der es (ausgezogen gezeichnet) erneut vor die erste entstehende Windung in Eingriff bringbar ist. Sobald in Abhängigkeit vom Webmaschinentakt ein Schuss beginnen soll, wird die Fadenklemme C in die Passivstellung verstellt. Dank der weiteren Drehbewegung des Wickelorgans W wird das Stoppelement wieder von den Windungen YT bis in die Stoppstellung gebracht, in der es dann den Schuss beendet.

Da bei in der Stoppstellung angelangtem Stoppelement S nach Schussende und nach Verstellen der Fadenklemme C in ihre Klemmstellung der Fadenabschnitt zwischen der Fadenklemme C und dem Stoppelement S gestreckt gehalten wird, (die Eintragvorrichtung E übt normalerweise eine grundsätzliche Zugkraft auf den Faden aus), könnte es dann beim Verstellen des Stoppelements in die Freigabestellung zum schlagartigen Entspannen dieses Fadenabschnittes kommen, was die Windungen auf dem Speicherkörper in Unordnung bringen könnte (Schlaufenbildung oder Verwirrung). Aus diesem Grund wird bei in der Stoppstellung befindlichem Stoppelement S und in die Klemmstellung gestellter Fadenklemme C die Fadenklemme C durch den Stellantrieb 10 in die Position 11' in Fig. 2 verstellt, um diesen gespannten Fadenabschnitt zu entspannen. Sobald dann das Stoppelement S in die Freigabestellung gebracht wurde, oder sogar erst nachdem auch die Fadenklemme C in ihre Passivstellung umgestellt wurde, wird die Fadenklemme C vom Stellantrieb 10 wieder in die Ausgangsposition zurückverstellt.

Die Fadenklemme C lässt sich beispielsweise aus dem Bewegungsbereich des Fadens 4 entfernen (Schwenkposition Q in Fig. 1). Hierfür kann ein eigener Aktuator (nicht gezeigt) dienen, oder der Stelltrieb 10. Alternativ könnte eine Abdeckung über den Klemmbereich 8 gebracht werden, oder wenigstens ein Abweiser an der Fadenklemme vorgesehen werden, um ein Verhängen des Fadens auszuschließen.

Die Fadenklemme C in Fig. 3 weist analog zu Fig. 1 ein rohrartiges Gehäuse 20 auf, in welchem die Feder 12 das Klemmelement 13 im Klemmbereich 8 gegen eine Klemmfläche 21 andrückt (Klemmstellung). Der Schnellöffnungsmechanismus 9 enthält den Elektromagneten M, der bei Erregung eine Armatur A in Richtung des Pfeiles 14 verstellt, um das Klemmelement 13 gegen die Feder 12 zu beaufschlagen und aus der gezeigten Klemmstellung in die Passivstellung zu verstellen und den Faden freizugeben. Zwischen der Armatur A und dem Klemmelement 13 ist in der Klemmstellung und bei nicht erregtem Elektromagneten M ein Leerhub 23 vorgesehen, den die Armatur A bei Erregen des Elektromagneten M nutzt, um möglichst rasch zu beschleunigen und kinetische Energie aufzubauen und erst nach Durcheilen des Leerhubs 23 mit hoher Kraft und das Klemmelement 13 möglichst schnell zu bewegen. Auf diese Weise lässt sich eine Öffnungszeit für die Fadenklemme C mit der Größenordnung von wenigen Millisekunden oder sogar kürzer erzielen.

Bei weiterhin erregtem Elektromagneten M hält die Armatur A das Klemmelement 13 in der Passivstellung, bis das in der Stoppstellung angelangte Stoppelement den Schuss beendet. Dann wird der Elektromagnet M entregt und kehrt das Klemmelement 13 durch die Feder 12 in die Klemmstellung zurück. Die Armatur A wird durch eine eigene, z.B. sehr schwache, Rückstellfeder 22 in die Ausgangslage zurückgebracht, in der der Leerhub 23 eingestellt ist.

## Patentansprüche

1. Liefergerät (F) mit Fadenbemessungsfunktion für eine Webmaschine (T), mit einem drehantreibbaren Wickelorgan (W); einem stationären Speicherkörper (K) mit einer Speicherfläche (4) zum Zwischenspeichern eines aus in Abzugsrichtung (B) geförderten Windungen (YT) bestehenden Fadenvorrats, aus dem der Faden (Y) intermittierend abziehbar ist, wenigstens einem stiftförmigen Stoppelement (S), das relativ zum Speicherkörper (K) im Wesentlichen axial und radial beweglich ist zwischen einer den Faden (Y) freigebenden Abzugsstellung und einer am Faden (Y) angreifenden, den jeweiligen Schuss beendenden Stoppstellung, und einer stromab des Stoppelements angeordneten, den jeweiligen Schuss einleitenden Fadenklemme (C), **gekennzeichnet durch** die Kombination folgender Merkmale:
a) Einen kleindurchmessrigen Speicherkörper (K), und
b) ein ausschließlich **durch** die Windungen (Y, D) bei deren Förderbewegung (B) axial bis in die Stoppstellung bewegbares Stoppelement (S).

2. Liefergerät nach Anspruch 1, **dadurch gekennzeichnet, dass** die Fadenklemme (C) zwischen einer Passiv- und einer Klemmstellung umstellbar ist und einen Schnell-Öffnungsmechanismus (9) aufweist.

3. Liefergerät nach Anspruch 1, **dadurch gekennzeichnet, dass** der Außendurchmesser (D) des Speicherkörpers (K) die Speicherfläche (4) mit einer Speicherflächen-Umfangskrümmung definiert, die zumindest im Wesentlichen mit der natürlichen Speicherfähigkeit von Natur- oder Synthese-Fadenmaterial für seine kleinste unerzwungene Krümmung korrespondiert.

4. Liefergerät nach Anspruch 1, **dadurch gekennzeichnet, dass** der Außendurchmesser (D) des Speicherkörpers (K) zwischen etwa 25 und 55 mm beträgt, vorzugsweise bei etwa 35 bis 40 mm, liegt.

5. Liefergerät nach Anspruch 1, **dadurch gekennzeichnet, dass** die axiale Länge (L) der Speicherfläche (4) bis zur Position, an der das Stoppelement (S) in seiner Stoppstellung fadenhaltend mit der Speicherfläche (4) zusammenwirkt, größer ist als der Außendurchmesser (D) des Speicherkörpers (K).

6. Liefergerät nach Anspruch 1, **dadurch gekennzeichnet, dass** das Stoppelement (S) mit einem axial stationären Radialverstellantrieb (17) über ein Gelenk oder einen Biegebereich (16) in Verbindung steht und im Gelenk bzw. Biegebereich (16) den Freiheitsgrad einer axialen Bewegung relativ zum Radialverstellantrieb (17) nur durch die Förderbewegung (B) der hinter dem Stoppelement (S) aufgewickelten Windungen (Y, T) im Fadenvorrat aufweist.

7. Liefergerät nach Anspruch 1, **dadurch gekennzeichnet, dass** das Stoppelement (S) in der Freigabestellung mit einem Axialverstellantrieb (19) axial ausschließlich entgegen der Förderbewegung (B) der Windungen (Y, T) bewegbar ist, vorzugsweise im Gelenk bzw. Biegebereich (16).

8. Liefergerät nach Anspruch 5, **dadurch gekennzeichnet, dass** das Stoppelement (S) in seiner Stoppstellung an einem axialen Anschlag (7, 7') im Speicherkörper (K) oder radial außerhalb des Speicherkörpers (K) abfangbar ist.

9. Liefergerät nach Anspruch 6, **dadurch gekennzeichnet, dass** für das Stoppelement (S) in der Stoppstellung ein energieaufzehrender Anschlagdämpfer (G) vorgesehen ist, vorzugsweise im Speicherkörper (K).

10. Liefergerät nach Anspruch 2, **dadurch gekennzeichnet, dass** im Schnellöffnungsmechanismus (9) der durch Federkraft (12) in ihrer Klemmstellung haltbaren Fadenklemme (C) ein Betätigungsmagnet (M) vorgesehen ist, mit dessen Armatur (A) ein Klemmelement (13) gegen die Federkraft (12) beaufschlagbar und in die Passivstellung bringbar ist, und dass bei nicht erregtem Betätigungsmagneten (M) zwischen der Armatur (A) und dem Klemmelement (13) ein Armatur-Beschleunigungs-Leerhub (23) vorgesehen ist.

11. Liefergerät nach Anspruch 2, **dadurch gekennzeichnet, dass** die Fadenklemme (C) zumindest in etwa in Abzugsrichtung des Fadens (Y) vom Speicherkörper (K) relativ zum Speicherkörper (K) hin- und herverstellbar ist, vorzugsweise mit einem Schwenk- oder Linear-Stellantrieb (10), dessen Stellhübe (11) auf die Bewegung zumindest des Stoppelements (S) derart abgestimmt sind, dass die Fadenklemme (C) in der Stoppstellung des Stoppelements (S) und bei eingestellter Klemmstellung der Fadenklemme (C) in Richtung zum Speicherkörper (K), und nach Einstellen der Passivstellung wieder in der entgegengesetzten Richtung verstellbar ist.

12. Liefergerät nach Anspruch 2, **dadurch gekennzeichnet, dass** die Fadenklemme (C) vorübergehend vom Fadenbewegungsbereich wegverstellbar ist, vorzugsweise mittels eines Stellantriebs (10).

## Claims

1. Feeding device (F) having a yarn length measuring function for a weaving machine (T), comprising
a winding element (W) driven for rotation;
a stationary storage body (K) defining a storage surface (4) for intermediately storing a yam supply consisting of windings (YT) conveyed on the storage body with a conveying motion (B) in withdrawal direction, the yam (Y) being intermittently withdrawn from the yarn supply,
at least one pin-shaped stop element (S) which is movable in relation to the storage body (K) substantially axially and radially between a release position for releasing the yam (Y) and a stop position in which the stop element (S) engages at the yarn (Y) and terminates a respective pick, and a yam clamp (C) provided downstream of the stop element (S) for starting the respective pick, **characterised by** the combination of the following features:
a) a small diameter storage body (K), and
b) a stop element (S) which is moved axially into the stop position exclusively by the conveying motion (B) of the windings (YT).

2. Feeding device as in claim 1, **characterised in that** the yam clamp (C) is adjustable between a passive position and a clamping position, and that the yarn clamp (C) comprises a quick opening mechanism (9).

3. Feeding device as in claim 1, **characterised in that** the outer diameter (D) of the storage body (K) defines the storage surface (4) with a circumferential curvature corresponding at least substantially to the capability of natural or synthetic yarn material to store its smallest unforced curvature.

4. Feeding device as in claim 1, **characterised in that** the outer diameter (D) of the storage body (K) amounts between about 25 mm and 55 mm, preferably is about 35 mm to 40 mm, respectively.

5. Feeding device as in claim 1, **characterised in that** the axial length (L) of the storage surface (4) up to the position at which the stop element (S) in its stop position co-operates in yarn blocking manner with the storage surface (4) is larger than the outer diameter (D) of the storage body (K).

6. Feeding device as in claim 1, **characterised in that** the stop element (S) is connected via a hinge or a bending section (16) to an axially stationary radial adjusting drive (17), and that the stop element (S) has a degree of freedom in the hinge or the bending section (16) for carrying out an axial movement relative to the radial adjusting drive (17) exclusively by the conveying motion (B) of the windings (YT) in the yarn supply wound on behind the stop element (S).

7. Feeding device as in claim 1, **characterised in that** the stop element (S) in the release position is substantially axially movable opposite to the conveying motion (B) of the windings (YT) by an axial adjusting drive (19), preferably in the hinge or the bending section (16), respectively.

8. Feeding device as in claim 5, **characterised in that** the stop element (S) in its stop position is caught at an axial stop (7, 7'), provided either in the storage body (K) or radially outside of the storage body (K).

9. Feeding device as in claim 6, **characterised in that** an energy dissipating impact damper (G) is provided at the stop position, preferably in the storage body (K), for the stop element (S).

10. Feeding device as in claim 2, **characterised in that** an actuating solenoid (M) is provided in the quick opening mechanism (9) of the yarn clamp (C), that the yam clamp (C) is maintained by spring force (12) in the clamping position, that a clamping element (13) is movable counter to spring force (12) into the passive position of the yarn clamp (C) by an armature (A) of the actuating solenoid (M), and that for the deenergising actuating solenoid (M) an armature acceleration idle stroke (23) is defined between the armature (A) and the clamping element (13).

11. Feeding device as in claim 2, **characterised in that** the yarn clamp (C) is adjustable back and forth at least substantially parallel to the withdrawal direction of the yarn (Y) from the storage body (K) and in relation to the storage body (K), preferably by means of a pivoting drive or a linear displacement drive (10), the displacement travel strokes (11) of which are matched with the movement at least of the stop element (S) such that the yarn clamp (C) in the clamping position is adjusted in the direction towards the storage body (K) when the stop element (S) has reached the stop position, and is adjusted in the passive position again in the opposite direction.

12. Feeding device as in claim 2, **characterised in that** the yam clamp (C) temporarily is removed out of the yam moving range, preferably by means of a displacement drive (10).

## Revendications

1. Appareil d'alimentation (F) ayant une fonction de mesure du fil, pour un métier à tisser (T), comprenant un organe d'enroulement (W) susceptible d'être entraîné en rotation ; un corps accumulateur (K) stationnaire, avec une surface d'accumulateur (4) pour effectuer le stockage intermédiaire d'une réserve de fil, formée d'enroulements (YT) transportés dans la direction d'extraction (B), réserve de fil d'où le fil (Y) est susceptible d'être extrait de façon intermittente, au moins un élément d'arrêt (S) en forme de tige, mobile sensiblement axialement et radialement par rapport au corps d'accumulateur (K), entre une position d'extraction, libérant le fil (Y), et une position d'arrêt, agissant sur le fil (Y), faisant cesser le retrait respectif, et une pince à fil (C) disposée en aval de l'élément d'arrêt, induisant le retrait respectif, **caractérisé par** la combinaison des propriétés suivantes :
a) un corps d'accumulateur (K) de petit diamètre, et
b) un élément d'arrêt (S), déplaçable axialement jusqu'à la position d'arrêt, exclusivement sous l'effet des enroulements (Y, D), lors de leur déplacement de transport (B).

2. Appareil d'alimentation selon la revendication 1, **caractérisé en ce que** la pince à fil (C) est susceptible d'être commutée, entre une position passive et une position de serrage, et présente un mécanisme d'ouverture rapide (9).

3. Appareil d'alimentation selon la revendication 1, **caractérisé en ce que** le diamètre extérieur (D) du corps d'accumulateur (K) définit la surface d'accumulateur (4), avec une courbure périphérique de surface d'accumulateur correspondant au moins sensiblement à la capacité d'accumulateur naturelle du matériau en fil naturel de synthèse, pour une courbure minimale en un état sans contrainte.

4. Appareil d'alimentation selon la revendication 1, **caractérisé en ce que** le diamètre extérieur (D) du corps d'accumulateur (K) est compris entre environ 25 et 55 mm, de préférence, est d'environ 35 à 40 mm.

5. Appareil d'alimentation selon la revendication 1, **caractérisé en ce que** la longueur axiale (L) de la surface d'accumulateur (4), jusqu'à la position à laquelle l'élément d'arrêt (S) coopère avec la surface d'accumulateur (4), avec un effet de maintien du fil à sa position d'arrêt, est supérieure au diamètre extérieur (D) du corps d'accumulateur (K).

6. Appareil d'alimentation selon la revendication 1, **caractérisé en ce que** l'élément d'arrêt (S) est relié à un entraînement de manoeuvre radial (17) stationnaire, par l'intermédiaire d'une articulation ou d'une zone à flexion (16) et, dans l'articulation ou la zone à flexion (16), présente le degré de liberté d'un déplacement axial par rapport à l'entraînement de manoeuvre radial (17), uniquement du fait du déplacement de transport (B) des enroulements (YT), enroulés derrière l'élément d'arrêt (S), dans la réserve de fil.

7. Appareil d'alimentation selon la revendication 1, **caractérisé en ce que** l'élément d'arrêt (S), à la position de libération, est déplacable avec un entraînement de manoeuvre axial (19) axialement, exclusivement à l'encontre du déplacement de transport (B) des enroulements (YT), de préférence dans l'articulation ou la zone de flexion (16).

8. Appareil d'alimentation selon la revendication 5, **caractérisé en ce que** l'élément d'arrêt (S), à sa position d'arrêt, est susceptible d'être emprisonné sur une butée axiale (7, 7') située dans le corps d'accumulateur (K) ou bien radialement à l'extérieur du corps d'accumulateur (K).

9. Appareil d'alimentation selon la revendication 5, **caractérisé en ce que**, pour l'élément d'arrêt (S), à la position d'arrêt, est prévu, de préférence dans le corps d'accumulateur (K), un amortisseur d'arrivée en butée (G) dégradant l'énergie.

10. Appareil d'alimentation selon la revendication 2, **caractérisé en ce que**, dans le mécanisme à ouverture rapide (9) de la pince à fil (C), susceptible d'être maintenue à sa position de serrage au moyen d'une force élastique (12), est prévu un aimant d'actionnement (M), à l'aide de l'armature (A) duquel un élément de serrage (13) est susceptible d'être sollicité, à l'encontre de la force élastique (12), et d'être placé à la position passive, et **en ce que**, lorsque l'aimant d'actionnement (M) n'est pas excité, une course à vide d'accélération d'armature (23) est prévue entre l'armature (A) et l'élément de serrage (13).

11. Appareil d'alimentation selon la revendication 2, **caractérisé en ce que** la pince à fil (C) est susceptible d'être manoeuvrée dans un sens et dans l'autre par rapport au corps d'accumulateur (K), au moins à peu près dans la direction d'extraction du fil (Y) du corps d'accumulateur (K), de préférence avec un entraînement de réglage par mouvement pivotant ou linéaire (10), dont les courses de réglage (11) sont adaptées au déplacement d'au moins l'élément d'arrêt (S), **en ce que** la pince à fil (C), à la position d'arrêt de l'élément d'arrêt (S) et lorsque la position de serrage de la pince à fil (C) a été réglée, est susceptible d'être manoeuvrée dans la direction du corps d'accumulateur (K) et, après réglage de la position passive, est de nouveau susceptible d'être manoeuvrée dans le sens opposé.

12. Appareil d'alimentation selon la revendication 2, **caractérisé en ce que** la pince à fil (C) est susceptible d'être écartée de la zone de déplacement du fil, par un réglage, de préférence effectué au moyen d'un entraînement de réglage (10).
